# EUROPÄISCHE PATENTSCHRIFT

(11) **EP 0 693 436 B1**
(45) Veröffentlichungstag und Bekanntmachung des Hinweises auf die Patenterteilung: **04.03.1998**
(21) Anmeldenummer: 95108376.5
(22) Anmeldetag: 01.06.1995
(51) Int. Cl.: B65D 73/00

(54) **Aufhängeeinrichtung für Werkzeuge mit Nutenschaft**
Suspension device for tools with grooved shaft
Dispositif de suspension pour outils à tige avec rainures

(30) Priorität: 30.06.1994 DE 9410538 U
(43) Veröffentlichungstag der Anmeldung: 24.01.1996
(73) Patentinhaber: SCINTILLA AG, CH-4501 Solothurn (CH)
(72) Erfinder: Bandi, Pierre, CH-2502 Biel (DE); Schwaller, Edgar, CH-4528 Zuchwil (DE); Fellmann, Willi, CH-4500 Solothurn (DE)
(74) Vertreter: Voss, Klaus, Dipl.-Ing.

(56) Entgegenhaltungen:
- EP-A- 0 609 522
- US-A- 4 753 350

## Beschreibung

### Stand der Technik

Die Erfindung geht aus von einer Aufhängeeinrichtung für Werkzeuge mit Nutenschaft nach der Gattung des Anspruchs 1. Es ist schon eine Aufhängeeinrichtung für Werkzeuge mit Nutenschaft am Markt bekannt (siehe EP-A-609 522, die einen Stand der Technik im Sinne des Artikels 54(3)EPÜ darstellt), die ein Aufhängeteil mit hervorstehenden Haltearmen aufweist, zwischen die ein Werkzeug einsetzbar ist. Die Haltearme werden durch einen separaten Sicherungsring im Eingriff mit axial geschlossenen Nuten des Werkzeugs gehalten. Dies gestattet zwar auch das Aufhängen besonders schwerer Werkzeuge, jedoch gestaltet sich das Einsetzen eines Werkzeuges zwischen die Haltearme der Verpackung und insbesondere das Trennen des Werkzeuges von der Verpackung als aufwendig. Je nach Ausführung muß der Sicherungsring zum Trennen vom Werkzeug zerstört werden.

### Vorteile der Erfindung

Die erfindungsgemäße Aufhängeeinrichtung mit den kennzeichnenden Merkmalen des Anspruchs 1 hat demgegenüber den Vorteil, daß ein Werkzeug bei sicherer Halterung einfach einsetzbar und ebenso einfach von der Aufhängeeinrichtung trennbar ist, ohne die Aufhängeeinrichtung zu zerstören. Zusätzliche Sicherungsteile sind nicht erforderlich und können somit auch nicht verloren gehen. Die Aufhängeeinrichtung kann daher nach Gebrauch des Werkzeuges z.B. zu Lagerungszwecken weiterverwendet werden.

Durch die in den abhängigen Ansprüchen aufgeführten Maßnahmen sind vorteilhafte Weiterbildungen und Verbesserungen der im Anspruch 1 angegebenen Aufhängeeinrichtung möglich.

### Zeichnung

Ein Ausführungsbeispiel der Erfindung ist in der Zeichnung dargestellt und in der nachfolgenden Beschreibung näher erläutert. Figur 1 zeigt eine Draufsicht auf eine erfindungsgemäß ausgebildete Aufhängeeinrichtung, Figur 2 eine Seitenansicht der Aufhängeeinrichtung und Figur 3 einen Schnitt gemäß Linie III-III in Figur 1.

### Beschreibung des Ausführungsbeispiels

Eine in Figur 1 mit 10 bezeichnete Aufhängeeinrichtung für ein Werkzeug 11, von dem in Figur 1 lediglich ein zylindrischer Schaft 16 dargestellt ist, besteht im wesentlichen aus einem Aufhängeteil 12, an das seitlich zwei vom Aufhängeteil 12 wegstehende Haltearme 13, 14 angeformt sind. Die Haltearme 13, 14 erstrecken sich etwa parallel und mit Abstand zueinander. Zwischen den Haltearmen 13, 14 ist eine Aufnahmeöffnung 15 ausgebildet, in die der Schaft 16 des Werkzeugs 11 einsetzbar ist. Der Schaft 16 ist in bekannter Weise mit sich paarweise einander gegenüberliegenden Ausnehmungen 17, 18 versehen. Die in Figur 3 deutlich erkennbaren Ausnehmungen 17, 18 lassen sich in am Schaftende 19 axial offen ausmündende Führungsnuten 17 und zum Schaftende 19 hin axial geschlossene Haltenuten 18 unterteilen.

Das Aufhängeteil 12 ist überwiegend flächig augebildet und zum Aufbringen von Produktinformationen z.B. Preis- und Herstellerangaben geeignet. Auf seiner den Haltearmen 13, 14 abgewandten Seite 20 ist das Aufhängeteil 12 verstärkt und hat mittig eine ösenartige, durchgehende Ausnehmung 21 zum Aufhängen der Aufhängeeinrichtung 10 mit dem eingesetzten Werkzeug 11 an einem Verkaufsregal zu Präsentationszwecken bzw. an einem sonstigen geeigneten Ständer zu Lagerungszwecken. Darüber hinaus kann die Aufhängeeinrichtung in den Verkaufsräumen zur Diebstahlsicherung des Werkzeuges 11 dienen.

Bei in die Aufnahmeöffnung 15 eingesetztem Werkzeug 11 greifen die Haltearme 13, 14 radial in die Führungsnuten 17 des Nutenschaftwerkzeugs 11 ein. Die Haltearme 13, 14 sind hierzu auf ihrer zur Aufnahmeöffnung 15 zugewandten Seite gleich breit oder schmäler als die Führungsnuten 17 ausgebildet. Dabei werden die Haltearme 13, 14 durch Haltebügel 22, 23, 24 am Aufspreizen nach radial außen gehindert. Die Haltebügel 22, 23, 24 sind einstückig an den Haltearmen 13, 14 angeformt und umgreifen die Aufnahmeöffnung 15 und einen ggf. darin eingesetzten Schaft 16 jeweils etwa halbkreisförmig in Umfangsrichtung. Der innere Radius der Haltebügel 22, 23, 24 entspricht dabei etwa dem äußeren Radius des Schaftes 16.

Im gezeigten Ausführungsbeispiel sind insgesamt drei Haltebügel 22, 23, 24 vorgesehen. Wie aus Figur 2 hervorgeht, sind zwei Haltebügel 22, 24 auf einer hinteren Seite des Aufhängeteils 12 und ein Haltebügel 23 auf einer gegenüberliegenden vorderen Seite des Aufhängeteils 12 angeordnet. Dabei sind sie axial zueinander versetzt. Am Haltebügel 23 ist ein nach radial innen noppenartig vorstehender Haltevorsprung 25 ausgebildet, der bei eingesetztem Werkzeug 11 in die Haltenut 18 radial eingreifen kann, wodurch das Werkzeug 11 formschlüssig mit der Aufhängeeinrichtung 10 verbunden wird und somit beim Aufhängen der Aufhängeeinrichtung 10 innerhalb der Aufnahmeöffnung 15 gehalten wird. Der Haltevorsprung 25 ist an einer Innenseite 26 des Haltebügels 23 einstückig angeformt und kann dabei auch in beliebiger Weise an anderen Haltebügeln 22, 24 zusätzlich oder allein ausgebildet sein. Wesentlich ist, daß er in eine axial am Schaftende 19 geschlossene Haltenut 18 des Werkzeugs 11 radial eingreift.

Da die gesamte Aufhängeeinrichtung 10 aus elastischem Kunststoffmaterial z.B. Polypropylen besteht, kann der Haltevorsprung 25 beim Einsetzen des Werkzeuges 11 in die Aufnahmeöffnung 15 über das axial geschlossene Schaftende 19 der Haltenut 18 unter elastischer Verformung übergezogen werden, bevor der Haltevorsprung 25 anschließend in die Haltenut 18 einschnappt. In Figur 3 sind die Haltearme 13, 14 in ihrer Eingriffstellung mit den Führungsnuten 17 gezeigt. Der Haltevorsprung 25 befindet sich in seiner Sperrstellung im Eingriff mit einer der Haltenuten 18. Da die Haltenuten 18 gegenüber den Führungsnuten 17 des Nutenschaftwerkzeugs 11 etwa um jeweils 90° zueinander versetzt sind, ist der Haltevorsprung 25 ebenfalls etwa im Winkel von etwa 90° zu den Haltearmen 13, 14 der Aufhängeeinrichtung 10 angeordnet.

Die Erfindung ist nicht auf das gezeigte Ausführungsbeispiel beschränkt. Sie kann vielmehr überall dort Anwendung finden, wo ein mit wenigstens einer axial geschlossenen Haltenut 18 versehenes Werkzeug mit einer Aufhängeeinrichtung 10 versehen werden soll. Führungsnuten 17 sind nicht unbedingt erforderlich. Die Haltearme 13, 14 des Aufhängeteils können auch direkt an der Schaftoberfläche anliegen. Ferner können auch Werkzeuge mit kantigen Schäften aufgehängt werden, wenn die Form der Haltebügel den Schäften entsprechend angepaßt wird.

## Patentansprüche

1. Aufhängeeinrichtung für Werkzeuge mit Nutenschaft, insbesondere für Bohr-, Meißel- oder Feilwerkzeuge, deren Schaft (16) wenigstens eine zum Schaftende (19) hin axial geschlossene Haltenut (18) aufweist, mit einem Aufhängeteil (12), an das wenigstens zwei Haltearme (13, 14) angeformt sind, die sich etwa parallel mit Abstand zueinander erstrecken und zwischen sich eine Aufnahmeöffnung (15) zum Einsetzen des Schaftes (16) bilden, dadurch gekennzeichnet, daß die Haltearme (13, 14) über wenigstens einen die Aufnahmeöffnung (15) in Umfangsrichtung zumindest teilweise umgreifenden Haltebügel (22, 23, 24) einstückig miteinander verbunden sind, wobei an wenigstens einem Haltebügel (23) wenigstens ein radial nach innen in Richtung auf die Aufnahmeöffnung (15) hin vorspringender Haltevorsprung (25) angeordnet ist.

2. Aufhängeeinrichtung nach Anspruch 1, dadurch gekennzeichnet, daß der Haltevorprung (25) auf einer Innenseite (26) des Haltebügels (23) einstückig angeformt ist.

3. Aufhängeeinrichtung nach Anspruch 1 oder 2, dadurch gekennzeichnet, daß die Haltearme (13, 14) zum Eingriff in wenigstens eine am Schaftende (19) des in die Aufnahmeöffnung (15) einsetzbaren Werkzeugs (11) axial offen ausmündende Führungsnut (17) ausgebildet sind.

4. Aufhängeeinrichtung nach Anspruch 1, 2 oder 3, dadurch gekennzeichnet, daß zwei einander gegenüberliegende Haltearme (13, 14) vorgesehen sind, die über mehrere, die Aufnahmeöffnung (15) jeweils über einen Winkelbereich von etwa 180° umgreifende Haltebügel (22, 23, 24) verbunden sind.

5. Aufhängeeinrichtung nach Anspruch 4, dadurch gekennzeichnet, daß die Haltebügel (22, 23, 24) etwa halbkreisförmig verlaufen.

6. Aufhängeeinrichtung nach Anspruch 5, dadurch gekennzeichnet, daß die Haltebügel (22, 23, 24) beidseitig der Haltearme (13, 14) angeordnet sind.

7. Aufhängeeinrichtung nach Anspruch 6, dadurch gekennzeichnet, daß die Haltebügel (22, 23, 24) zueinander axial versetzt sind.

8. Aufhängeeinrichtung nach einem der vorhergehenden Ansprüche, dadurch gekennzeichnet, daß sie aus elastischem Kunststoffmaterial, vorzugsweise Polypropylen gefertigt ist.

## Claims

1. Suspension device for tools with a grooved shaft, in particular for drilling, chiselling or filing tools, the shaft (16) of which has at least one holding groove (18) closed axially towards the shaft end (19), with a suspension part (12), on which at least two holding arms (13, 14) are formed, which extend approximately parallel at a spacing from one another and form between them a receiving opening (15) for insertion of the shaft (16), characterized in that the holding arms (13, 14) are interconnected integrally via at least one holding clamp (22, 23, 24) which surrounds the receiving opening (15) at least partially in the circumferential direction, at least one holding projection (25), which projects radially inwardly in the direction of the receiving opening (15), being arranged on at least one holding clamp (23).

2. Suspension device according to Claim 1, characterized in that the holding projection (25) is formed integrally on an inner side (26) of the holding clamp (23).

3. Suspension device according to Claim 1 or 2, characterized in that the holding arms (13, 14) are designed for engagement in at least one guide groove (17) which opens out axially on the shaft end (19) of the tool (11) which can be inserted into the receiving opening (15).

4. Suspension device according to Claim 1, 2 or 3, characterized in that two mutually opposite holding arms (13, 14) are provided, which are connected via a plurality of holding clamps (22, 23, 24) which surround the receiving opening (15) in each case over an angular range of approximately 180°.

5. Suspension device according to Claim 4, characterized in that the holding clamps (22, 23, 24) run in approximately semi-circular shape.

6. Suspension device according to Claim 5, characterized in that the holding clamps (22, 23, 24) are arranged on both sides of the holding arms (13, 14).

7. Suspension device according to Claim 6, characterized in that the holding clamps (22, 23, 24) are offset axially in relation to one another.

8. Suspension device according to one of the preceding claims, characterized in that it is made from an elastic plastic material, preferably polypropylene.

## Revendications

1. Dispositif d'accrochage pour des outils ayant une tige à rainures, notamment tels que des outils de perçage, des ciseaux ou des limes, dont la tige (16) comporte au moins une rainure de fixation (18) fermée axialement en direction de l'extrémité (19) de la tige,
- comprenant une partie d'accrochage (18) sur laquelle sont formés au moins deux bras de fixation (13, 14) qui s'étendent sensiblement parallèlement et à distance et forment entre eux une ouverture de réception (15), pour recevoir la tige (16),
caractérisé en ce que
les bras de fixation (13, 14) sont reliés solidairement par au moins un étrier de fixation (22, 23, 24) qui entoure au moins partiellement l'ouverture de réception (15) dans la direction périphérique, et au moins sur un étrier de fixation (23) est disposé au moins une saillie de fixation (25) radialement en saillie vers l'intérieur en direction de l'ouverture de réception (15).

2. Dispositif d'accrochage selon la revendication 1,
caractérisé en ce que
le dispositif de fixation (25) est réalisé en une seule pièce sur le côté intérieur (26) de l'arceau de fixation (23).

3. Dispositif d'accrochage selon la revendication 1 ou 2,
caractérisé en ce que
les bras de fixation (13, 14) sont réalisés pour venir prendre dans au moins une rainure de guidage (17) ouverte débouchant axialement à l'extrémité (19) de la tige de l'outil (11) placé dans l'ouverture de réception (15).

4. Dispositif d'accrochage selon les revendications 1, 2, 3,
caractérisé par
deux bras de fixation (13, 14) opposés, reliés par plusieurs étriers de fixation (22, 23, 24) entourant l'ouverture de réception (15) chaque fois sur une plage angulaire d'environ 180°.

5. Dispositif d'accrochage selon la revendication 4,
caractérisé en ce que
les arceaux de fixation (22, 23, 24) ont une forme sensiblement semi-circulaire.

6. Dispositif d'accrochage selon la revendication 5,
caractérisé en ce que
les arceaux de fixation (22, 23, 24) sont prévus des deux côtés des bras de fixation (13, 14).

7. Dispositif d'accrochage selon la revendication 6,
caractérisé en ce que
les arceaux de fixation (22, 23, 24) sont décalés axialement.

8. Dispositif d'accrochage selon l'une des revendications précédentes,
caractérisé en ce qu'
il est réalisé en matière plastique élastique, de préférence en polypropylène.
